# EUROPÄISCHE PATENTSCHRIFT

(11) **EP 2 112 447 B1**
(45) Veröffentlichungstag und Bekanntmachung des Hinweises auf die Patenterteilung: **16.10.2013**
(21) Anmeldenummer: 09154250.6
(22) Anmeldetag: 03.03.2009
(51) Int. Cl.: F26B 5/06, F26B 25/00

(54) **Be- und Entladevorrichtung für eine Produktbehandlungseinrichtung**
Loading and unloading device for a product handling apparatus
Dispositif de chargement et de déchargement pour un dispositif de traitement de produit

(30) Priorität: 24.04.2008 DE 102008020705
(43) Veröffentlichungstag der Anmeldung: 28.10.2009
(73) Patentinhaber: GEA Lyophil GmbH, 50354 Hürth (DE)
(72) Erfinder: Klütsch, Hubert, 50733, Köln (DE); Rosenbaum, Jörg, 53974, Nettersheim (DE); Selch, Johannes, 64319 Pfungstadt (DE)
(74) Vertreter: von Kreisler Selting Werner

(56) Entgegenhaltungen:
- EP-A2- 1 712 859
- WO-A1-2007/131760
- DE-A1- 10 307 571
- DE-B- 1 180 323
- DE-U1- 20 306 925

## Beschreibung

Die Erfindung betrifft eine Be- und Entladevorrichtung für eine Produktbehandlungseinrichtung.

Eine Produktbehandlungseinrichtung kann ein Gefriertrockner zum Gefriertrocknen von in Behältern enthaltenen Produkten sein. Eine Produktbehandlungseinrichtung weist eine Behandlungskammer, eine Beladeöffnung, eine die Beladeöffnung verschließende Tür und mindestens eine in der Behandlungskammer in einer Beladeebene angeordnete Stellfläche auf. Das zu behandelnde Produkt befindet sich während der Behandlung auf der Stellfläche innerhalb der Behandlungskammer. Während der Behandlung ist die Tür verschlossen. Zum Be- und Entladen wird die Tür geöffnet und das Produkt durch die Beladeöffnung auf die Stellfläche in der Beladeebene gestellt.

Bekannt sind Be- und Entladevorrichtungen mit einer Produktzuführeinrichtung zum automatischen Zuführen des Produkts und mit einer Transferplatte, die schwenkbar gegenüber der Beladeebene angeordnet ist. Beim Beladen der Produktbehandlungseinrichtung wird das Produkt über die Produktzuführeinrichtung der ersten Transferplatte zugeführt und auf der Transferplatte zu der Stellfläche in der Behandlungskammer verschoben. Die Transferplatte stellt somit eine mechanische Verbindung zwischen der Produktzuführeinrichtting und der Stellfläche her. Um für die Behandlung des Produkts die Beladeöffnung mit der Tür zu verschliesen, muss zunächst die Transferplatte von der Beladeöffnung entfernt werden.

Bei einer zum Beispiel aus EP 1 712 859 A2 bekannten Be- und Entladevorrichtung wird die Transferplatte von der Beladeöffnung entfernt, indem sie in einer von der Beladeöffnung fortweisenden Richtung verschoben wird. Hierbei wird die Transferplatte unter die Produktzuführeinrichtung verschoben, um ein Berühren mit der Produktzuführeinrichtung zu verhindern. In dieser verschobenen Ruheposition ist ein Reinigen und Warten der Transferplatte durch die darüber befindliche Produktzuführeinrichtung erschwert.

WO 2007/131760 A1, von der Patentanspruch 1 im Oberbegriff ausgeht, und DE 103 07 571 A1 beschreiben Be- und Entladevorrichtungen für Gefriertrockner, bei denen Transferplatten zum Transferieren des gefrierzutrocknenden Produkts auf eine in der Behandlungskammer in einer Beladeebene angeordnete Stellfläche in einer Ruheposition unter die Beladeebene verschwenkt werden.

Der vorliegenden Erfindung liegt die Aufgabe zugrunde, eine einfacher zu reinigende Ladungsvorrichtung mit geringerem Platzbedarf für eine Produktbehandlungseinrichtung zu schaffen.

Die erfindungsgemäße Be- und Entladevorrichtung ist definiert durch die Merkmale von Patentanspruch 1.

Die erste Transferplatte ist schwenkbar gegenüber der Beladeebene angeordnet. Die Be- und Entladevorrichtung weist eine zweite Transferplatte auf, die schwenkbar gegenüber der ersten Transferplatte angeordnet ist, wobei die erste und zweite Platte von einer Ruheposition in eine Beladeposition schwenkbar sind. In der Ruheposition sind die erste Transferplatte gegenüber der Beladeebene und die zweite Transferplatte gegenüber der ersten Transferplatte verschwenkt. In der Beladeposition sind die erste und zweite Transferplatte koplanar zu der Beladeebene angeordnet.

In der Beladeposition stellen die erste und zweite Transferplatte eine mechanische Verbindung zwischen der Produktzuführeinrichtung und der Stellfläche her, so dass das Produkt von der Produktzuführeinrichtung auf den koplanaren Transferplatten in Richtung auf die Stellfläche in der Beladeebene verschiebbar ist. Um für die Behandlung des Produkts die Beladeöffnung mit der Tür verschließen zu können, werden die beiden Transferplatten von der Beladeposition in die Ruheposition geschwenkt, wodurch die zweite Transferplatte von der Stellfläche entfernt wird. Dadurch wird Platz für die schließende Tür geschaffen. Die beiden Transferplatten werden durch Schwenken von der Beladeöffnung entfernt. Durch die Schwenkbarkeit beider Transferplatten ist ein Kontakt der Transferplatten mit der Produktzuführeinrichtung vermieden. In der Ruheposition sind die beiden Transferplatten gewissermaßen gegeneinander gefaltet, so dass der Platzbedarf für die Be- und Entladevorrichtung in der Ruheposition verringert ist. Durch die Schwenkbarkeit besteht keine Notwendigkeit, eine der Transferplatten unter die Produktzuführeinrichtung zu verschieben, so dass die Gefahr von Verunreinigungen der Transferplatten reduziert ist. In der Ruheposition sind die beiden Transferplatten für Reinigungs- und/oder Wartungsarbeiten einfach zu erreichen.

Insbesondere bilden die Transferplatten, im hochgeklappten Zustand, zum Beispiel in der Ruheposition, eine Schutzwand als Hitzeschutz für das Produkt auf der Produktzuführeinrichtung gegenüber der Wärme, die auch durch die verschlossene Tür aus der Behandlungskammer austreten kann. Des weiteren dient die Schutzwand als Bedienerschutz für Personen, die auf die Produktzuführeinrichtung oder auf ein dort vorhandenes Produkt zugreifen, vor einem unbeabsichtigten Kontaktieren der die Beladeöffnung verschließenden Tür, die während einer laufenden Produktbehandlung heiß werden kann.

Die Transferplatten werden nach oben verschwenkt, wodurch die Gefahr von Verunreinigungen durch höher angeordnete Teile der Be- und Entladevorrichtung reduziert ist. Vorzugsweise sind die Schwenkachsen parallel zueinander und/oder senkrecht zu der Produktvorschubrichtung angeordnet. Dadurch befinden sich die beiden Transferplatten in der Ruheposition in einem Bereich zwischen der Produktzuführeinrichtung und der Beladeöffnung, wodurch der Platzbedarf der Be- und Entladevorrichtung reduziert ist und die beiden Transferplatten leicht zugänglich sind.

Zu Reinigungs- und Wartungsarbeiten können die beiden Transferplatten in eine Reinigungs-/Wartungsposition geschwenkt werden, in der sie koplanar zueinander und gegenüber der Beladeebene verschwenkt angeordnet sind. Die beiden Transferplatten sind dann einfacher zugänglich. Insbesondere wenn die beiden Transferplatten in dieser Reinigungsposition nach oben verschwenkt sind, sind sie z.B. auch durch einen Handschuhkasten von außen einfach zu erreichen.

Im vorliegenden wird anhand der Figuren ein Ausführungsbeispiel der Erfindung näher erläutert.

Es zeigen:
- Fig. 1: eine perspektivische Ansicht eines ersten Ausführungsbeispiels in Beladeposition,
- Fig. 2: das Ausführungsbeispiel nach Figur 1 in Ruheposition,
- Fig. 3: ein zweites Ausführungsbeispiel in Beladeposition,
- Fig. 4: das zweite Ausführungsbeispiel in einer weiteren Position,
- Fig. 5: das zweite Ausführungsbeispiel in Ruheposition,
- Fig. 6: das zweite Ausführungsbeispiel in einer ersten Reinigungs- /Wartungsposition und Durchfahrposition bei mehreren Systemen und
- Fig. 7: das zweite Ausführungsbeispiel einer zweiten Reinigungs- /Wartungsposition.

Die Be- und Entladevorrichtung 10 enthält, wie in den Figuren 1 und 2 gezeigt, eine erste Transferplatte 26 und eine zweite Transferplatte 30. Die erste Transferplatte 26 ist um eine erste Schwenkachse 28 schwenkbar. Die erste Schwenkachse 28 wird, wie in den Figuren 1 und 2 gezeigt, von einer Welle 44 definiert, die von einer Halteeinrichtung 42 getragen wird. Die Welle 44 wird von einem nicht dargestellten Elektroantrieb angetrieben. Die zweite Transferplatte 30 ist um eine ebenfalls durch eine Welle definierte zweite Schwenkachse 32 gegenüber der ersten Transferplatte 26 schwenkbar. An dem der Behandlungskammer zugewandten Ende der zweiten Transferplatte 30 sind entlang der gesamten Länge der zweiten Transferplatte 30 Klappen 36 angeordnet. Die Klappen 36 sind gegenüber der zweiten Transferplatte 30 um eine dritte Schwenkachse 37 schwenkbar. Die Klappen 36 liegen auf einer Stellfläche 20 auf und werden beim Hochfahren der Stellfläche nach oben geklappt, so dass ein zurückfahren der Transferplatten nicht notwendig ist, um eine beladene Stellfläche in eine höhere Position zu bewegen.

Das in den Figuren 3 - 7 gezeigte zweite Ausführungsbeispiel entspricht im wesentlichen dem ersten Ausführungsbeispiel bis auf die Klappen 36, die bei dem zweiten Ausführungsbeispiel nicht vorhanden sind. Die Figuren 3 - 7 zeigen die Produktzuführeinrichtung 24 in Form eines Förderbandes, das auf einem Grundgestell 46 angeordnet ist. Das Grundgestell 46 trägt ferner die Halteeinrichtung 42 für die Transferplatten.

In den Figuren 3 - 5 ist weiterhin ein Teil der Produktbehandlungseinrichtung 12 gezeigt, nämlich ein Teil der Behandlungskammer 14, die Beladeöffnung 16 und die Tür 18. Die Tür 18 ist im geöffneten Zustand gezeigt und wird zum Schließen durch eine Schwenkbewegung auf die Beladeöffnung 16 gesetzt, um so die Behandlungskammer 14 vollständig zu schließen. Um ein Schließen der Tür 18 zu ermöglichen, ist es notwendig, die beiden Transferplatten 26, 30 von der in Figur 3 dargestellten Beladeposition in die in Figur 5 dargestellte verschwenkte Ruheposition zu bewegen, damit die Transferplatten die Schließbewegung der Tür 18 nicht behindern.
Beim Beladen einer Stellfläche 20, die sich in der in Figur 3 gezeigten Beladeebene 22 befindet, werden zunächst die beiden Transferplatten 26, 30 koplanar zueinander und zu der Beladeebene 22 ausgerichtet, wie in Figur 3 dargestellt. Die das zu gefriertrocknende Produkt enthaltenden Fläschchen 40 werden von einem Produktschieber 38, der ebenfalls an dem Traggestell 46 befestigt ist, in der in Figur 3 gezeigten Produktvorschubrichtung 34 von dem Förderband 24 über beide Transferplatten 28, 30 auf die Stellfläche 20 geschoben. Nachdem die Stellfläche 20 mit den Fläschchen 40 beladen worden ist, wird die beladene Stellfläche 20 in der in Figur 4 gezeigten Pfeilrichtung vertikal nach oben bewegt. Dadurch gelangt die nächstuntere Stellfläche 20 in die Beladeebene 22. Zum Hochfahren der Stellflächen 20 werden die beiden Transferplatten, wie in Figur 4 gezeigt, derart verschwenkt, dass sie die Aufwärtsbewegung der Stellfläche 20 nicht behindern. Alternativ kann durch die bei dem ersten Ausführungsbeispiel vorhandenen Klappen 36 ein Zurückschwenken der beiden Transferplatten entfallen.

Sobald sämtliche Stellflächen 20 beladen sind, werden die beiden Transferplatten in die in Figur 5 gezeigte Ruheposition verschwenkt, die ein ungehindertes Schließen der Tür 18 ermöglicht.

Die Figuren 6 und 7 zeigen jeweils Reinigungs- bzw. Wartungspositionen der beiden Transferplatten, die ein einfaches Reinigen bzw. Warten ermöglichen, weil die Transferplatten in diesen Positionen nach oben aufragend von keinem weiteren Bauteil verdeckt werden und einfach zugänglich sind. Die Reiniguns- und Wartungsposition ist insbesondere bei Verwendung mehrerer Produktbehandlungseinrichtungen von Vorteil, weil in dieser Position der Widerstand für Air-Handling-Einrichtungen verringert ist. Auch bei einem vorhandenen, in den Figuren nicht dargestellten Handschuhkasten, der die Be- und Entladevorrichtung bedeckt, wären in den in den Figuren 6 und 7 dargestellten Reinigungs- bzw. Wartungspositionen die Transferplatten mit den Handschuhen des Handschuhkastens einfach zu erreichen. Durch das in den Figuren 4 - 7 dargestellte Verschwenken der beiden Transferplatten gegeneinander und gegenüber der Beladeebene zwischen der Produktzuführeinrichtung 24 und der Behandlungskammer 14 ist der Platzbedarf der Be- und Entladevorrichtung gering. Durch das Verschwenken in Richtung nach oben ist die Gefahr von Verunreinigungen der Transferplatten durch darüber liegende Bauteile reduziert.

Die beiden Transferplatten bilden in der Ruheposition gemäß Figur 5 und insbesondere in der Reinigungs- beziehungsweise Wartungsposition gemäß den Figuren 6 und 7 eine Schutzwand zum Schutz der Fläschchen 4 auf der Produktzuführeinrichtung 24 vor Hitze, die auch bei verschlossener Tür 18 aus der Behandlungskammer 14 austreten kann. Bei einer typischen Gefriertrocknungsanlage wird die geschlossene Tür 18 während der Gefriertrocknung typischerweise auf Temperaturen im Bereich von 50°-60° erhitzt. Die Transferplatten bilden in der Ruheposition gemäß Figur 5 und in der Reinigungs- beziehungsweise Wartungsposition gemäß den Figuren 6 und 7 insbesondere einen Bedienerschutz für Personen, die zum Beispiel mit Handschuhen eines die Be- und Entladevorrichtung bedeckenden Handschuhkastens auf die Fläschchen oder auf Teile der Vorrichtung, zum Beispiel zu Wartungszwecken, zugreifen, damit ein versehentliches Berühren der erhitzten Tür 18 vermieden ist.

## Patentansprüche

1. Be- und Entladevorrichtung (10) für eine Produktbehandlungseinrichtung (12) mit einer Behandlungskammer (14), einer Beladeöffnung (16) für die Behandlungskammer, einer die Beladeöffnung verschließenden Tür (18), mindestens einer in der Behandlungskammer (14) in einer Beladeebene (22) angeordneten Stellfläche (20), wobei die Be- und Entladevorrichtung (10) eine Produktzuführeinrichtung (24) und eine erste Transferplatte (26) zum Transferieren des Produkts von der Produktzuführeinrichtung (24) auf die Stellfläche (20) aufweist, wobei
die erste Transferplatte (26) um eine erste Schwenkachse (28) schwenkbar gegenüber der Beladeebene (22) angeordnet ist, und
die Be- und Entladevorrichtung (10) eine zweite Transferplatte (30) aufweist, die um eine zweite Schwenkachse (32) schwenkbar gegenüber der ersten Transferplatte (26) angeordnet ist,
**dadurch gekennzeichnet, dass**
beide Transferplatten (26, 30) in einer Ruheposition und in einer Reinigungs- und/oder Wartungsposition oberhalb der Beladeebene (22) angeordnet sind, wobei die erste und zweite Transferplatte (26, 30) in der Reinigungs- und/oder Wartungsposition koplanar zueinander und gegenüber der Beladeebene (22) verschwenkt angeordnet sind.

2. Be- und Entladevorrichtung (10) nach Anspruch 1, **dadurch gekennzeichnet, dass** die erste und zweite Transferplatte (26, 30) von einer Ruheposition, in der die erste Transferplatte (26) gegenüber der Beladeebene (22) verschwenkt und die zweite Transferplatte (30) gegenüber der ersten Transferplatte verschwenkt sind, in eine Beladeposition, in der die erste und zweite Transferplatte koplanar zu der Beladeebene (22) angeordnet sind, schwenkbar sind.

3. Be- und Entladevorrichtung (10) nach Anspruch 1 oder 2, **dadurch gekennzeichnet, dass** die erste und zweite Schwenkachse (28, 32) parallel zueinander angeordnet sind.

4. Be- und Entladevorrichtung (10) nach einem der Ansprüche 1 - 3, **dadurch gekennzeichnet, dass** die beiden Schwenkachsen (28, 32) parallel zu der Beladeebene (22) angeordnet sind.

5. Be- und Entladevorrichtung (10) nach einem Ansprüche 1-4, **gekennzeichnet durch** einen Produktschieber (38) zum Verschieben des Produkts von der Produktzuführeinrichtung (24) über die erste und zweite Transferplatte (26, 30) in der Beladeposition (22) auf die Stellfläche.

6. Be- und Entladevorrichtung (10) nach Anspruch 5, **dadurch gekennzeichnet, dass** die erste und zweite Schwenkachse (28, 32) senkrecht zu der Produktvorschubrichtung (34) des Produktschiebers (38) angeordnet sind.

7. Be- und Entladevorrichtung (10) nach einem der Ansprüche 1 - 6, **dadurch gekennzeichnet, dass** die Produktzuführeinrichtung (24) ein Förderband in einer Förderebene ist, wobei die erste Transferplatte (26) in der Beladeposition (22) koplanar zu der Förderebene angeordnet ist.

8. Be- und Entladevorrichtung (10) nach einem der Ansprüche 1 - 7, **dadurch gekennzeichnet, dass** an der zweiten Transferplatte (30) um eine dritte Schwenkachse (37) schwenkbare Klappen (36) angeordnet sind, wobei die dritte Schwenkachse (37) parallel zu der zweiten Schwenkachse (32) angeordnet ist.

9. Be- und Entladevorrichtung (10) nach einem der Ansprüche 1 - 8, **dadurch gekennzeichnet, dass** die Be- und Entladevorrichtung (10) von einem Handschuhkasten umgeben ist.

10. Produktbehandlungseinrichtung (12) mit einer Behandlungskammer (14), einer Beladeöffnung (16) für die Behandlungskammer, einer die Beladeöffnung (16) verschließenden Tür (18), mindestens einer in der Behandlungskammer (14) in einer Beladeebene (22) angeordneten Stellfläche (20) und mit einer Be- und Entladevorrichtung (10) nach einem der vorherigen Ansprüche.

11. Produktbehandlungseinrichtung (12) nach Anspruch 10, **dadurch gekennzeichnet, dass** die Produktbehandlungseinrichtung (12) ein Gefriertrockner ist und dass das Produkt in Fläschchen (40) enthalten ist.

12. Produktbehandlungseinrichtung (12) nach Anspruch 10 oder 11, **dadurch gekennzeichnet, dass** die Produktbehandlungseinrichtung (12) eine oder mehrere übereinander angeordnete Stellflächen (20) aufweist, die vertikal von der Beladeebene (22) in eine Behandlungsebene bewegbar sind.

13. Produktbehandlungseinrichtung (12) nach einem der Ansprüche 10 - 12, **dadurch gekennzeichnet, dass** die Tür (18) parallel zu der ersten Achse (28) schwenkbar angeordnet ist.

## Claims

1. Loading and unloading device (10) for a product treatment apparatus (12) comprising a handling chamber (14), a loading opening (16) for the handling chamber, a door (18) closing the loading opening, at least one supply surface (20) arranged in a loading plane (22) in the handling chamber (14), wherein the loading and unloading device (10) comprises a product supply means (24) and a first transfer plate (26) for the transfer of the product from the product supply means (24) onto the supply surface (20), wherein
the first transfer plate (26) is arranged for pivotal movement about a first pivot axis (28) with respect to the loading plane (22),
the loading and unloading device (10) comprises a second transfer plate (30) arranged for pivotal movement about a second pivot axis (32) with respect to the first transfer plate (26),
**characterized in that**
both transfer plates (26, 30) are situated above the loading plane (22) when in a rest position or a cleaning and/or maintenance position, wherein, in the cleaning and/or maintenance position, the first and the second transfer plate (26, 30) are arranged coplanar with respect to each other and pivoted with respect to the loading plane (22).

2. Loading and unloading device (10) of claim 1, **characterized in that** the first and the second transfer plate (26, 30) are adapted to be pivoted from a rest position, in which the first transfer plate (26) is pivoted with respect to the loading plane (22) and the second transfer plate (30) is pivoted with respect to the first transfer plate, to a loading position, in which the first and the second transfer plate are arranged coplanar relative to the loading plane (22).

3. Loading and unloading device (10) of claim 1 or 2, **characterized in that** the first and the second pivot axes (28, 32) are arranged in parallel with each other.

4. Loading and unloading device (10) of one of claims 1 - 3, **characterized in that** the two pivot axes (28, 32) are arranged in parallel with the loading plane (22).

5. Loading and unloading device (10) of one of claims 1 - 4, **characterized by** a product pusher (38) for pushing the product from the product supply means (24) onto the supply surface via the first and second transfer plate (26, 30) in the loading position (22).

6. Loading and unloading device (10) of claim 5, **characterized in that** the first and second pivot axes (28, 32) are arranged perpendicular to the product advancing means (34) of the product pusher (38).

7. Loading and unloading device (10) of one of claims 1 - 6, **characterized in that** the product supply means (24) is a conveyor belt in a conveyor plane, wherein, in the loading position (22), the first transfer plate (26) is arranged coplanar relative to the conveying plane.

8. Loading and unloading device (10) of one of claims 1 - 7, **characterized in that** flaps (36), pivotable about a third pivot axis (37), are arranged at the second transfer plate (30), wherein the third pivot axis (37) is arranged in parallel with the second pivot axis (32).

9. Loading and unloading device (10) of one of claims 1 - 8, **characterized in that** the loading and unloading device (10) is enclosed by a glove box.

10. Product treatment apparatus (12) comprising a handling chamber (14), a loading opening (16) for the handling chamber, a door (18) closing the loading opening (16), at least one supply surface (20) arranged in a loading plane (22) in the handling chamber (14), and a loading and unloading apparatus (10) as defined in one of the preceding claims.

11. Product treatment apparatus (12) of claim 10, **characterized in that** the product treatment apparatus (12) is a dry freezer, and that the product is contained in small bottles (40).

12. Product treatment apparatus (12) of claim 10 or 11, **characterized in that** the product treatment apparatus (12) comprises one or a plurality of supply surfaces (20) arranged one above the other, which are adapted to be moved vertically from the loading plane (22) to a handling plane.

13. Product treatment apparatus (12) of one of claims 10 - 12, **characterized in that** the door (18) is arranged for pivotal movement in parallel with the first axis (28).

## Revendications

1. Dispositif de chargement et de déchargement (10) pour dispositif de traitement de produit (12) comprenant une chambre de traitement (14), une ouverture de chargement (16) de la chambre de traitement, une porte (18) fermant l'ouverture de chargement, au moins une surface de pose (20) disposée dans la chambre de traitement (14) sur un plan de chargement (22), le dispositif de chargement et de déchargement (10) présentant un dispositif d'amenée de produit (24) et une première plaque de transfert (26) pour transférer le produit du dispositif d'amenée de produit (24) sur la surface de pose (20), dispositif dans lequel la première plaque de transfert (26) est montée à pivotement par rapport au plan de chargement (22) autour d'un premier axe de pivotement (28), et
le dispositif de chargement et de déchargement (10) présente une seconde plaque de transfert (30) montée à pivotement par rapport à la première plaque de transfert (26) autour d'un second axe de pivotement (32), **caractérisé en ce que**
les deux plaques de transfert (26, 30) sont disposées au-dessus du plan de chargement (22) dans une position de repos et dans une position de nettoyage et/ou de maintenance, la première et la seconde plaque de transfert (26, 30), étant, dans la position de nettoyage et/ou de maintenance, disposées de manière coplanaire entre elles et montées à pivotement par rapport au plan de chargement (22).

2. Dispositif de chargement et de déchargement (10) selon la revendication 1, **caractérisé en ce que** la première et la seconde plaques de transfert (26, 30) peuvent être amenées à pivoter d'une position de repos, dans laquelle la première plaque de transfert (26) pivote par rapport au plan de chargement (22) et la seconde plaque de transfert (30) pivote par rapport à la première plaque de transfert, dans une position de chargement dans laquelle la première et la seconde plaques de transfert sont disposées de manière coplanaire par rapport au plan de chargement (22).

3. Dispositif de chargement et de déchargement (10) selon la revendication 1 ou 2, **caractérisé en ce que** le premier et le second axes de pivotement (28, 32) sont disposés de manière parallèle entre eux.

4. Dispositif de chargement et de déchargement (10) selon l'une des revendications 1 à 3, **caractérisé en ce que** les deux axes de pivotement (28, 32) sont disposés parallèlement au plan de chargement (22).

5. Dispositif de chargement et de déchargement (10) selon l'une des revendications 1 à 4, **caractérisé par** un organe pousseur de produit (38) destiné à pousser le produit depuis le dispositif d'amenée de produit (24) en position de chargement (22) sur la surface de pose via la première et la seconde plaques de transfert (26, 30).

6. Dispositif de chargement et de déchargement (10) selon la revendication 5, **caractérisé en ce que** le premier et le second axe de pivotement (28, 32) sont disposés perpendiculairement à la direction d'avance (34) de l'organe pousseur de produit (38).

7. Dispositif de chargement et de déchargement (10) selon l'une des revendications 1 à 6, **caractérisé en ce que** le dispositif d'amenée de produit (24) est un convoyeur à bande situé sur un plan de transport, la première plaque de transfert (26) dans la position de chargement (22) étant disposée de manière coplanaire au plan de transport.

8. Dispositif de chargement et de déchargement (10) selon l'une des revendications 1 à 7, **caractérisé en ce que** des clapets (36) aptes à pivoter autour d'un troisième axe de pivotement (37) sont disposés au niveau de la seconde plaque de transfert (30), le troisième axe de pivotement (37) étant parallèle au second axe de pivotement (32).

9. Dispositif de chargement et de déchargement (10) selon l'une des revendications 1 à 8, **caractérisé en ce que** le dispositif de chargement et déchargement (10) est entouré d'une boîte à gants.

10. Dispositif de traitement de produit (12) comprenant une chambre de traitement (14), une ouverture de chargement (16) de la chambre de traitement, une porte (18) fermant l'ouverture de chargement (16), au moins une surface de pose (20) disposée dans la chambre de traitement (14) sur un plan de chargement (22) et un dispositif de chargement et déchargement (10) selon l'une des revendications précédentes.

11. Dispositif de traitement de produit (12) selon la revendication 10, **caractérisé en ce que** le dispositif de traitement de produit (12) est un lyophilisateur et **en ce que** le produit est contenu dans des flacons (40).

12. Dispositif de traitement de produit (12) selon la revendication 10 ou 11, **caractérisé en ce que** le dispositif de traitement de produit (12) présente une ou plusieurs surfaces de pose (20) disposées les unes au-dessus des autres, qui peuvent être déplacées verticalement du plan de chargement (22) dans un plan de traitement.

13. Dispositif de traitement de produit (12) selon l'une des revendications 10 à 12, **caractérisé en ce que** la porte (18) est montée à pivotement parallèlement au premier axe (28).
